# EUROPÄISCHE PATENTSCHRIFT

(11) **EP 0 781 365 B1**
(45) Veröffentlichungstag und Bekanntmachung des Hinweises auf die Patenterteilung: **08.04.1998**
(21) Anmeldenummer: 95929710.2
(22) Anmeldetag: 11.09.1995
(51) Int. Cl.: E03C 1/046

(54) **DUSCHBRAUSE MIT BEIMISCHUNG VON INGREDIENZEN UND LUFT**
SHOWER HEAD ALLOWING ADMIXTURE OF INGREDIENTS AND AIR
POMME DE DOUCHE PERMETTANT L'ADJONCTION DE DIFFERENTS INGREDIENTS ET D'AIR

(30) Priorität: 13.09.1994 CH 2774/94; 03.10.1994 CH 2971/94; 21.06.1995 CH 1819/95
(43) Veröffentlichungstag der Anmeldung: 02.07.1997
(73) Patentinhaber: Licenzia Anstalt, 9490 Vaduz (LI)
(72) Erfinder: KAPS, Josef, 4114 Hofstetten (CH); KUHN, Hans, 4114 Hofstetten (CH)
(74) Vertreter: Ullrich, Gerhard, Dr.
(86) Internationale Anmeldenummer: CH9500200
(87) Internationale Veröffentlichungsnummer: WO9608614

(56) Entgegenhaltungen:
- EP-A- 0 345 231
- CH-A- 473 573
- FR-A- 2 396 532
- US-A- 3 231 200
- US-A- 4 322 036

## Beschreibung

Die vorliegende Erfindung betrifft eine Duschbrause mit einer Venturidüse zur Beimischung von Ingredienzen aus einem Reservoir und Umgebungsluft in den Wasserstrom gemäss dem Oberbegriff des Patentanspruchs 1.

Neben den herkömmlichen Wannenbädern sind Duschen heutzutage im privaten Bereich und in öffentlichen Anstalten als Vorrichtungen zu Reiningungs- und/oder Massage- und Heilbehandlungszwecken weit verbreitet. Abgesehen von Spezialkonstruktionen ist ein Sprühkopf mit zahlreichen Düsenöffnungen vorgesehen, aus dem ein aufgefächerter, fein verteilter Wasserstrahl austritt. Je nach Art der Düsenöffnungen unterscheidet man verschiedene Duschen als Brause- oder Regendusche, Fächer- bzw. Strahldusche. Ferner kann man nach Art der Installation in fest angeordnete Standduschen - hier ist allenfalls der Duschkopf ausrichtbar - sowie in an einem flexiblen Schlauch frei beweglichen Handduschen gruppieren. Insbesondere die zum Brausen vorgesehenen Handduschen bilden den Objektbereich der gegenwärtigen Erfindung. Im allgemeinen dient eine Duschbrause einzig zum feinen, sprühartigen Verteilen des zugeführten Duschwassers.

Es sind jedoch bereits Duschbrausen bekannt, bei denen aus einem extern angeordneten Behältnis dem Duschwasser Ingredienzen - als Wasch-, Haar- oder Körperpflegemittel - beigemischt werden. In der US-PS 2 562 415 ist eine Vorrichtung offenbart, wo ein vor dem Eintritt in den Duschkopf vom Hauptwasserstrom abgezweigter Teilstrom durch ein Behältnis mit Badesalzen geleitet wird, den man dann mit gelösten Salzen angereichert, wieder dem Hauptstrom zuführt. Die US-PS 2 316 781 und 3 231 200 beschreiben Vorrichtungen mit einem flüssigen Zusatzmittel im jeweiligen Behältnis, das durch die Sogwirkung einer Venturidüse abgezogen und dem Duschwasser beigemischt wird. Aus den US-PS 3 720 352 und 4 200 206 sind Vorrichtungen zur Beimischung von verschiedenen flüssigen Zusätzen bekannt, die man in einem Mehrkammernsystem bevorratet, wobei je nach Ventilbetätigung einer der Zusätze bzw. eine Komposition aus mehreren Zusätzen dem Duschwasser beigemischt wird. Die US-PS 4 019 658 zeigt eine Vorrichtung, bei der das Zusatzmittel aus zwei in die Vorrichtung eingesetzten Aerosoldosen entnommen wird. Die bisher erwähnten Publikationen betreffen allesamt Vorrichtungen, bei denen dem Duschwasser ausschliesslich das Zusatzmittel beigemischt wird.

Um die Vermischung zwischen dem Wasserstrahl und den Zusatzmitteln zu verbessern, den Verbrauch sparsamer zu gestalten und gleichzeitig dem Duschstrahl ein belebenderes Prickeln zu verleihen, wurden verschiedene Vorrichtungen geschaffen, bei denen man dem Duschwasser neben den flüssigen Zusatzmitteln auch eine erhebliche Luftmenge zuführt. Sowohl das Zusatzmittel als auch die Luft werden von einer, dem Duschkopf vorgeschalteten Venturidüse angesaugt. Derartige Vorrichtungen sind aus den US-PS 2 743 913, 4 322 036 und 5 071 070 bekannt geworden, wobei sich die letztgenannte Publikation auf ein Mehrkammernsystem bezieht. Allen diesen Vorrichtungen ist gemeinsam, dass sie ein bzw. mehrere extern zur Duschbrause angeordnete Behältnisse zur Speicherung der Zusatzmittel benötigen und daher an sich für eine derartige Ausrüstung nur Standbrausen in Betracht kommen. Die Aktivierung der Beimischun ist etwas umständlich, da man getrennt von den Kalt- und Warmwasserventilen bzw. dem Kombinationsventil in entfernterer Reichweite den Mechanismus der Beimischungsvorrichtung betätigen muss. Zudem fügen sich die relativ voluminösen Behältnisse für die Zusatzmittel nicht immer ästhetisch in ein allenfalls nur mittelgrosses Badezimmer ein. Überdies erreicht man - als Folge der direkten Einspülung des Zusatzmittels in den Brausestrahl - eine wirksame Duftverbreitung erst mit einer erheblichen Beimengung des Zusatzmittels, wodurch jedoch eine nicht unwesentliche Abwasserbelastung verursacht wird. Schliesslich bereiten die vorgenannten Vorrichtungen bei ihrer Reinigung mitunter erhebliche Mühe.

In der CH-A-473 573 wird eine Hand-Duschbrause zur Beimischung von Ingredienzen und Luft in den Wasserstrom offenbart, die ebenfalls nach dem Venturiprinzip funktioniert. Direkt in der Hand-Duschbrause ist ein als Reservoir genutzter Hohlraum vorgesehen, um darin die dem Wasser beizumischende Ingredienz zu bevorraten. Aus dem Reservoir kommend ragt ein Rohr in den Kanal für den Wasserstrom, und näher dem Brausekopf sind im Kanal Lufteinlassöffnungen angeordnet. Nach einer Schaltbewegung werden sowohl das Rohr für die Beimischung der Ingredienz als auch die Lufteinlassöffnungen freigegeben, so dass vom strömendem Wasser zuerst über das Rohr ein feiner Strahl der Ingredienz und vor dem Brausekopf Luft angesaugt werden. Diese Vorrichtung löst zwar das Problem der unmittelbaren Bevorratung der Ingredienz im Handteil der Duschbrause, aber die Duftverbreitung steht weiterhin in einem ungünstigen Verhältnis zum eingesetzten Anteil an beigemischter Ingredienz.

Insgesamt verbleibt somit zu resümieren, dass die bisher entwickelten Vorrichtungen an Duschbrausen zur Beimischung von Ingredienzen und Luft noch nicht als optimal hinsichtlich ihres Wirkungsgrades und ihrer Handhabbarkeit gelten können. Die vorliegende Erfindung stellt sich daher die Aufgabe, eine vervollkommnete Duschbrause mit einer Beimischungsvorrichtung zu schaffen, die bei einer geringen Einsatzmenge einer zuzusetzenden Substanz deren völlige Vermischung mit dem luftdurchsetzten Brausestrahl und eine sehr gute Aromatisierung seiner Umgebung bewirkt. Die Duschbrause soll insbesondere als simpel bedienbare Handdusche konzipiert sein und ohne voluminöse, externe Behältnisse zur Speicherung der Ingredienzen auskommen. In einer erweiterten Variante der Vorrichtung soll man mindestens zwischen zwei verschiedenen beizumischenden Ingredienzen sowie einer Nullstellung, in der keinerlei Beimischung erfolgt, wählen können. Nicht nur der unmittelbare Gebrauch der Duschbrause soll sich benutzerfreundlich gestalten, sondern auch deren Erstinstallation, das Auffüllen mit den Ingredienzen sowie die Pflege.

Die prinzipielle Lösung dieser Aufgabe beinhaltet der unabhängige Patentanspruch 1, während sich bevorzugte Ausgestaltungsvarianten aus den abhängigen Patentansprüchen ergeben. Das Wesen der Erfindung besteht darin, dass die Ingredienzen in einem direkt in der Duschbrause vorgesehenen Reservoir gespeichert sind und von einer Venturidüse Luft durch diese Ingredienzen angesaugt wird, die man so aromatisiert dem Duschwasser beimischt. Vorzugsweise sind zwei getrennte Reservoire in der Duschbrause vorhanden, und mittels eines Wählschalters kann das eine oder das andere Reservoir bzw. die Nullstellung angesteuert werden. In einer zweiten Ausführungsform ist jedem Reservoir eine Vorratskammer zugeordnet und mittels Dosierschrauben wird die Zuflussrate von Ingredienzen in die Reservoire eingestellt. Die Vorteile der erfindungsgemässen Duschbrause liegen vorrangig im hohen Wirkungsgrad, in der universellen Einsetzbarkeit, der problemlosen Installation und in der praktischen Handhabbarkeit. Man benötigt weder voluminöse Behältnisse noch komplizierte Ventilmechanismen, und die gewünschte Funktion kann direkt an der in der Hand führbaren Duschbrause eingestellt werden. Die im Duschwasser fein verteilten Partikel der Ingredienzen gelangen auf die behandelten Körperpartien und zugleich entsteht, je nach gewähltem Mittel, eine anregend oder harmonisierend wirkende Raumatmosphäre im Umfeld der duschenden Person.

Im folgenden wird die erfindungsgemässe Duschbrause unter Bezugnahme auf die beigefügten Zeichnungen detaillierter beschrieben. Dabei zeigen die Figuren 1 bis 6b eine erste Ausführungsform und die Figuren 7 bis 7d eine zweite Ausführungsform, nämlich:
- Figur 1: eine Perspektivdarstellung der Duschbrause;
- Figur 2: die Draufsicht auf die Duschbrause gemäss Figur 1;
- Figur 2a: die Darstellung gemäss Figur 2 mit der eingetragenen Schnittebene A-A;
- Figur 2b: die Darstellung gemäss Figur 2 mit der eingetragenen Schnittebene E-E;
- Figur 3: eine Explosivdarstellung der Duschbrause in Teilschnitten mit dem Grundkörper im Schnitt A-A gemäss Figur 2a und dem Reservoireinsatz im Schnitt B-B gemäss Figur 1 sowie dem zugehörigen Ansteuerteil und dem Steuerhebel:
- Figur 3a: die Draufsicht auf den Grundkörper gemäss Figur 3 (ungeschnitten) im Bereich beider Reservoire und der Ausnehmung für das Ansteuerteil;
- Figur 4: einen Deckel des Reservoireinsatzes im Schnitt C-C gemäss Figur 3;
- Figur 5: den Reservoireinsatz im Schnitt D-D gemäss den Figuren 2 und 5a ohne Deckel;
- Figur 5a: die Draufsicht auf den Reservoireinsatz gemäss Figur 5;
- Figur 6: den Schnitt E-E gemäss Figur 2b mit dem Duschkopf;
- Figur 6a: den Schnitt E-E gemäss Figur 2b in der Vergrösserung ohne den Duschkopf;
- Figur 6b: das Detail X aus Figur 6a;
- Figur 7: eine Draufsicht auf den Grundkörper mit den Reservoiren zugeordneten Vorratskammern und Dosierschrauben, jedoch ohne Reservoireinsatz, Steuerhebel und Ansteuerteil;
- Figur 7a: den Schnitt F-F gemäss Figur 7, jedoch mit Reservoireinsatz, Steuerhebel und Ansteuerteil;
- Figur 7b: die Ansicht gemäss dem Richtungspfeil H in Figur 7, jedoch ohne Duschkopfeinsatz;
- Figur 7c: den Schnitt J-J durch das Düsenelement aus Figur 7a und
- Figur 7d: den Schnitt G-G gemäss Figur 7, jedoch ohne Duschkopfeinsatz.

### Figur 1

Die komplette Duschbrause besteht aus dem Grundkörper **100**, dem Reservoireinsatz **200**, den Deckeln **300**, dem Steuerhebel **400**, dem Ansteuerteil **500** (s. Figur 3) und dem Duschkopfeinsatz **600**. Der Grundkörper **100** setzt sich aus dem Griffstück **110**, dem Zentralteil **120** und dem Kopfteil **140** zusammen. Das Griffstück **110** besitzt zuhinterst für den Anschluss an einen Brauseschlauch ein Aussengewinde **111** sowie für den Wasserdurchlass eine Durchgangsbohrung **112**. An das Griffstück **110** setzt das Zentralteil **120** an, welches seinerseits in das abwärts gerichtete Kopfteil **140** übergeht. Zuunterst ist am Auslass des Kopfteils **140** der herkömmlich siebartige Duschkopfeinsatz **600** angeordnet.

Auf das Zentralteil **120** ist der zweiröhrige Reservoireinsatz **200** aufgesetzt und in dieses eingeschoben. Der Reservoireinsatz **200** ist mit zwei identischen Deckeln **300**, die zuoberst eine Öffnung **310** aufweisen, versehen. Symmetrisch zu den beiden Deckeln **300** und nahe der Spitze des Reservoireinsatzes **200** sitzt der Steuerhebel **400** auf dem geringfügig herausragenden Formstück **510** des Ansteuerteils **500**. Der Steuerhebel **400** besitzt eine Innenkontur, die zur Aussenkontur des Zapfens **510** komplementär ist, so dass beim Drehen des Steuerhebels **400** das Ansteuerteil **500** mitbewegt wird. Der Steuerhebel **400** ist in drei Positionen stellbar. In der hiesigen Figur befindet er sich in der mittleren Nullstellung, d.h. über keines der Reservoire kann momentan mit Ingredienzen angereicherte Luft angesaugt und dem Duschstrahl beigemischt werden.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden Figurenbeschreibungen Bezug genommen.

### Figur 2

Hier ist der Steuerhebel **400** auf das dem Betrachter zugewandte, vordere Reservoir gestellt, d.h. über dieses Reservoir wird - falls die Duschbrause Wasser mit genügender Geschwindigkeit durchströmt - mit Ingredienzen angereicherte Luft angesaugt und dem Duschstrahl beigemischt. Beim Umschwenken des Steuerhebels **400** aus dieser Endposition über die mittlere Nullstellung hinweg zum zweiten Reservoir würde von dort aromatisierte Luft zur Beimischung angesaugt werden.

### Figuren 2a und 2b

Diese Figuren dienen allein der zeichnerischen Systematik und Verständigung. So ist in der Figur 2a die axial und vertikal durch die Duschbrause verlaufende Schnittebene A-A eingezeichnet. In der Figur 2b ist die Schnittebene E-E eingetragen, welche anfänglich mit der Schnittebene A-A übereinstimmt, dann aber von aussen diagonal durch das Zentralteil **120**, den Reservoireinsatz **200** und den Steuerhebel **400** verläuft.

### Figuren 3 bis 5a

In der Hauptfigur 3 ist zuunterst der aufgeschnittene Grundkörper **100** dargestellt, wobei das Griffstück **110** nur ansatzweise zu sehen ist. Axial durch das Griffstück **110** bis in das Zentralteil **120** hinein erstreckt sich die Durchgangsbohrung **112**, die hier nach unten in einer Abbiegung **121** abknickt und in die vergrösserte, sich konisch abwärts öffnende Auslassbohrung **141** übergeht. Von oben kommend ragt in die Abbiegung **121** ein Rohrstutzen **122** hinein, durch den sich ein Kanal **123** zieht, der im Boden **124** der für das Ansteuerteil **500** vorgesehenen Ausnehmung **125** mündet. Aufsteigend erweitert sich die Ausnehmung **125** an einem Absatz, so dass eine kreisringförmige Sitzfläche **126** entsteht. Von der Peripherie der Sitzfläche **126** steigt die Mantelfläche **127** auf. Von der Mantelfläche **127** erstreckt sich jeweils ein Kanal **128** zum ersten bzw. zweiten Reservoir **150**, das später beschrieben wird. Im Bereich der Abbiegung **121** bilden die ankommende, zuvor an der Verengung **113** querschnittsreduzierte Durchgangsbohrung **112**, und der Rohrstutzen **122** mit dem Kanal **123** eine Venturidüse **180**.

Die obere Partie des Zentralteils **120** ist in der Draufsicht im Prinzip dreieckig, wobei die Ecken abgerundet sind. Im Bereich jeweils einer Ecke befindet sich der Zugang für die beiden sich abwärts erstreckenden Reservoire **150** und im Bereich der dritten, nach vorn orientierten Ecke, ist die Ausnehmung **125** eingearbeitet. Äusserlich umläuft die obere Partie des Zentralteils **120** eine abgesenkte Schulter **129**.

Das Ansteuerteil **500** ist in seiner Geometrie komplementär zur Ausnehmung **125** gestaltet, so dass es in diese einsetzbar und darin drehbar ist. Es besteht aus dem zuoberst angeordneten Zapfen **510**, dem darunter befindlichen, verdickten Lagerteil **520**, dem sich anschliessenden, im Durchmesser weiter vergrösserten Scheibensegment **530** sowie zuunterst aus dem durchmesserreduzierten Anschlussteil **540**. Von der Unterseite des Anschlussteils **540** verläuft zur Peripherie des Scheibensegments **530** ein Kanal **550**.

Ist das Ansteuerteil **500** in die Ausnehmung **125** eingesetzt, so sitzt das Anschlussteil **540** auf dem Boden **124** auf, wobei der Kanal **123** sich an den Kanal **550** anschliesst, und das Scheibensegment **530** sitzt auf der Sitzfläche **126** auf. Das Lagerteil **520** sowie der Zapfen **510** ragen aus der Ausnehmung **125** heraus. In der jeweiligen Endlage des Steuerhebels **400** mündet der peripher am Scheibensegment **530** austretende Kanal **550** am zum ersten oder zum zweiten Reservoir **150** zugehörigen Kanal **128**. In der Nullstellung des Steuerhebels **400** ist der peripher am Scheibensegment **530** austretende Kanal **550** von der Mantelfläche **127** verschlossen.

Der Reservoireinsatz **200** besteht aus der Abdeckung **210** mit der Umrandung **211**, zwei sich jeweils aus einem Eckbereich der Abdeckung **210** abwärts erstreckenden Leitrohren **220** sowie den die Abdeckung **210** überragenden, trichterartig erweiterten Einfüllstutzen **230**, an deren Böden die Leitrohre **220** ansetzen. Im dritten Eckbereich ist in der Abdeckung **210** eine Durchgangsbohrung **212** vorgesehen. Die beiden Einfüllstutzen **230** sind mit je einem Deckel **300** verschlossen, der oberseitig eine Öffnung **310** aufweist.

Ist der Reservoireinsatz **200** auf den Grundkörper **100** aufgesteckt, so liegt die Abdeckung **210** zuoberst auf dem Zentralteil **120**, und die Umrandung **211** sitzt auf der Schulter **129** auf. Die Leitrohre **220** stecken in den Reservoiren **150** und das Lagerteil **520** wird in der Durchgangsbohrung **212** geführt, wobei der Zapfen **510** die Abdeckung **210** überragt, so dass der Steuerhebel **400** auf diesen aufgesetzt werden kann. Der Steuerhebel **400** besitzt eine zur Aufnahme des Zapfens **510** adäquate Ausnehmung **410**. Von der Öffnung **310** des Deckels **300** erstreckt sich ein kurzes Einlaufrohr **320** abwärts, in welchem mehrere Abstandsstege **330** vorgesehen sind. Die Abstandsstege **330** in den Deckeln **300** haben die Funktion, den Luftaustritt beim Nachfüllen von Ingredienzen in die Reservoire **150** zu gewährleisten.

### Figur 6

In dieser speziellen Schnittdarstellung ist die zusammengesetzte Duschbrause gezeigt, wobei der Steuerhebel **400** derart positioniert ist, dass eine Verbindung zwischen den Kanälen **123**, **550** und **128** zum vorderen Reservoir **150** besteht. Ein Reservoir **150** wird im Prinzip aus einer tiefgehenden Sacklochbohrung im Zentralteil **120** des Grundkörpers **100** gebildet. Das in das Reservoir **150** eingefahrene Leitrohr **220** des aufgesetzten Reservoireinsatzes **200** endet kurz vor dem Reservoirboden **151**.

### Figuren 6a und 6b

Anhand dieser Figuren werden nun die Spaltverhältnisse zwischen dem in das Reservoir **150** eingeschobenen Leitrohr **220** und dem Reservoirboden **151** beschrieben. Nahe dem Reservoirboden **151** ist ein treppenförmiger Absatz **152** vorgesehen, von dem sich der Durchmesser des Reservoirs **150** sprungartig verengt. Auf dem Absatz **152** sind mehrere, bis auf den Reservoirboden **151** reichende Zentrierstege **153** angeordnet. Das in diesen Bereich vordringende Leitrohrendstück **221** lässt zum Reservoirboden **151** hin einen Strömungsspalt S. Die Zentrierstege **153** bewirken die zentrische Ausrichtung des Leitrohrendstücks **221**, so dass auch ein definierter, gleichförmiger seitlicher Ringspalt R verbleibt. Der Strömungsspalt S sowie der Ringspalt R bestimmen sich nach der Viskosität der eingefüllten Ingredienzen **700**.

Die Duschbrause funktioniert auf folgende Weise, wobei angenommen wird, dass sich der Steuerhebel **400** in einer der beiden Endstellungen befindet und somit ein Reservoir **150** angesteuert ist. Mit der Öffnung des Zulaufventils beginnt Wasser durch die Duschbrause zu strömen und die Venturidüse **180** bewirkt einen Unterdruck, quasi einen Sog, im Kanal **123**, der sich über die Kanäle **550** und **128** in das angesteuerte Reservoir fortsetzt. Infolge des Unterdrucks im Reservoir **150** wird durch die Öffnung **310** im Deckel **300** Umgebungsluft angesaugt, die abwärts durch das Leitrohr **220** strömt, das Leitrohrende **221** umströmt und dabei den Strömungsspalt S sowie den Ringspalt R passiert und schliesslich über die Kanäle **128**, **550** und **123** der Venturidüse **180** zufliesst und dort dem Duschwasser beigemischt wird. Da das Reservoir **150** mit einer bestimmten Ingredienz zumindest partiell gefüllt ist, muss die angesaugte Luft die Ingredienz durchdringen. Hierbei nimmt die Luft Stoffpartikel auf und wird entsprechend aromatisiert. Im Ergebnis strömt aus der Duschbrause ein mit aromatisierter Luft vermischter Wasserstrahl, der in feiner Verteilung die Ingredienz enthält.

Wird eine Unterbrechung der Beimischung gewünscht, ist es lediglich erforderlich, den Steuerhebel **400** in die Nullstellung zu bewegen. Soll die Ingredienz aus dem zweiten Reservoir **150** beigemischt werden, muss der Steuerhebel **400** in die andere Endstellung gebracht werden.

### Figuren 7 bis 7d

Bei der nun zu besprechenden zweiten Ausführungsform bestehen die Besonderheiten darin, dass jedem Reservoir eine Vorratskammer zugeordnet ist, und mittels Dosierschrauben die Zuflussrate von Ingredienzen in die Reservoire eingestellt wird. Ferner ist die Duschbrause im Bereich der Venturidüse gegenüber der ersten Ausführungsform abweichend gestaltet.

Die Duschbrause besteht wiederum aus einem Grundkörper **100'** mit einem Griffstück **110'**, einem Zentralteil **120'** und einem Kopfteil **140'**, wobei es produktiontechnisch günstig ist, das Griffstück **110'** separat zu fertigen und an den Grundkörper **100'** anzusetzen. Am Ende des Griffstücks **110'** befindet sich ein Aussengewinde **111'** zum Anschluss des wasserzuführenden Schlauches. Durch das Griffstück **110'** hindurch erstreckt sich die Durchgangsbohrung **112'** mit der Verengung **113'**. Das Zentralteil **120'** ist oben ebenfalls von einer umlaufenden Schulter **129'** umgeben. Fluchtend zum Griffstück **110'** ist im Zentralteil **120'** die Ausnehmung **125'** zur Aufnahme des Ansteuerteils **500'** vorgesehen. Die Ausnehmung **125'** besitzt auch eine Mantelfläche **127'**, eine Sitzfläche **126'**, einen Boden **124'** sowie einen abwärts, zur Venturidüse **180'** führenden Kanal **123'**.

Das Ansteuerteil **500'** und der Steuerhebel **400'** sind mit dem Ansteuerteil **500** und dem Steuerhebel **400** identisch. Die jeweiligen Details sind mit den korrespondierenden Bezugsziffern versehen. Zwei spiegelsymmetrisch verlaufende Kanäle **128'** erstrecken sich tangential von der Ausnehmung **125'** armförmig hin zu den beiden Reservoiren **150'**. Der im Ansteuerteil **500'** vorhandene Kanal **550'** verbindet bei entsprechender Schaltstellung den vom Wasserstrom kommenden Kanal **123'** mit einem der Kanäle **128'**, welcher zu einem der beiden Reservoire **150'** führt. Gemäss Figur 7a befindet sich der Steuerhebel **400'** in der zum Griffstück **110'** fluchtenden Nullstellung; somit besteht momentan kein Durchgang vom Kanal **123'** zu einem der Reservoire **150'**.

Den beiden Reservoiren **150'** in Richtung der Stirnseite des Zentralteils **120'** vorgelagert, befinden sich zwei identische, grossvolumige Vorratskammern **160'**, die durch eine Mittelwand **161'** voneinander getrennt sind. Jede Vorratskammer **160'** hat eine untere, zylindrische, sacklochförmige Vertiefung **162'** die sich abwärts trichterartig verengt und am Boden **163'** eine abwärts weisende Abflussbohrung **164'** besitzt. Aufsteigend erweitert sich die Vertiefung **162'** an einer Anschrägung **165'**, die auf die Mittelwand **161'** zuläuft. Für jedes Reservoir **150'** und zugehörige Vorratskammer **160'** ist eine in das Kopfteil **140'** eindrehbare Dosierschraube **170'** vorgesehen. Im kompletten Zustand ist auf die im Kopfteil **140'** vorhandene, abwärts weisende Auslassbohrung **141'** ein Duschkopfeinsatz **600'** aufgesetzt.

Von oben ist auf das Zentralteil **120'** ein Reservoireinsatz **200'**, der zugleich bei fertigungstechnisch vorteilhafter, einstückiger Ausführung die Funktion eines Deckels hat, aufgesetzt. Der Reservoireinsatz **200'** besteht demnach aus einer Abdeckung **210'** mit einer Umrandung **211'**, die auf die Schulter **129'** des Zentralteils **120'** aufsetzt. In der Abdeckung **210'** ist für den Durchtritt des Zapfens **510'** des Ansteuerteils **500'** eine Durchgangsbohrung **212'** vorgesehen. Von der Abdeckung **210'** abwärts gerichtet, verlaufen zwei Leitrohre **220'** und zwei Einlaufrohre **320'**, die komplementär zu den Positionen der Reservoire **150'** und der Vorratskammern **160'** angeordnet sind. Die Leitrohre **220'** münden mit ihren Leitrohröffnungen **222'** und die Einlaufrohre **320'** mit ihren Öffnungen **310'** in der Abdeckung **210'**.

Bei aufgesetztem Reservoireinsatz **200'** stecken die Leitrohre **220'** in den beiden Reservoiren **150'**, während die Einlaufrohre **320'** in die Vorratskammern **160'** hineinragen. In der Abdeckung **210'** befindet sich neben den Einlaufrohren **320'** zumindest jeweils ein Luftausgleichsloch **340'**, aus dem die Luft entweichen kann, die beim Einfüllen von Ingredienzen **700** durch die Einlaufrohre **320'** verdrängt wird. Mit dem einteiligen Reservoireinsatz **200'**, der zugleich als vollständige Abdeckung ausgebildet ist, erübrigen sich die separaten Deckel **300** gemäss der Figur 4.

Die detaillierten, konstruktiven Verhältnisse zwischen den Leitrohrenden **221'** der in die Reservoire **150'** eingesteckten Leitrohre **220'** und den Reservoirböden **151'** entsprechen der Erläuterung zu den Figuren 6 bis 6b.

In Strömungsrichtung hinter der in der Durchgangsbohrung **112'** des Griffstücks **110'** liegenden Verengung **113'** ist ein Düsenelement **190'** eingefügt, das einen an den im Zentralteil **120'** vorhandenen Kanal **123'** anschliessenden Kanal **191'** besitzt. Unmittelbar vor der Einmündung des Kanals **191'** in die verengte Durchgangsbohrung **112'** sitzt vertikal im Strömungsweg ein halbbogenförmiges Strömungsleitelement **192'**, auf dessen U-Öffnung **193'** (s. Figur 7c) der Kanal **191'** gerichtet ist. Durch diese Anordnung wird die Entwicklung des Unterdrucks im Kanal **191'**, der sich über die Kanäle **123'**, **128'** und **550'** bis in das Reservoir **150'** und die Vorratskammer **160'** fortsetzt, schon bei niedriger Stromungsgeschwindigkeit begünstigt.

Die Dosierschrauben **170'** (s. insbesondere Figur 7d) dienen der Zuflussregulierung von Ingredienzen aus den Vorratskammern **160'** in die Reservoire **150'**. Durch die zusätzlich, neben den Reservoiren **150'** angeordneten, separaten Vorratskammern **160'** werden der Verbrauch an Ingredienzen gesenkt und die einzelne Füllung somit ergiebiger. Das jeweilige Reservoir **150'** und die zugehörige Vorratskammer **160'** liegen benachbart. Die sich vom Boden **163'** der Vorratskammer **160'** vertikal, abwärts erstreckende Abflussbohrung **164'** setzt sich rechtwinklig abzweigend als horizontale Zuflussbohrung **166'** fort und mündet im unteren Bereich der Reservoirs **150'** ein. Nach aussen, d.h. in Richtung der Stirnseite des Kopfteils **140'**, ist die Zuflussbohrung **166'** in Form einer Gewindebohrung **167'** verlängert. Am Übergang von Abflussbohrung **164'** und Gewindebohrung **167'** in die Zuflussbohrung **166'** besitzt letztgenannte einen Kegelsitz **168'**.

In die Gewindebohrung **167'** ist die Dosierschraube **170'** eingesetzt, deren Griffelement **171'** von aussen zur Drehung der Dosierschraube **170'** fassbar ist und deren Kegelspitze **172'** - je nach Tiefeneinstellung - in den Kegelsitz **168'** eindringt. Mit zunehmender Tiefeneinstellung, d.h. mit zunehmendem Eindrehen der Dosierschraube **170'**, wird der verbleibende Spalt zwischen der Kegelspitze **172'** und dem Kegelsitz **168'** verringert, wodurch sich die Durchflussrate an Ingredienzen verkleinert. In der vordersten Endstellung ist der Kegelsitz **168**' völlig verschlossen, so dass keine Ingredienzen mehr von der Vorratskammer **160'** in das Reservoir **150'** fliessen können. Der Zufluss von Ingredienzen aus der Vorratskammer **160'** in das Reservoir **150'** geschieht durch den Druck der Flüssigkeitssäule in der Vorratskammer **160'** sowie durch den an der Venturidüse **180'** erzeugten Unterdruck, wenn die Duschbrause von Wasser durchströmt wird.

Die Funktion des Steuerhebels **400'** sowie der Aromatisierungsablauf in den Reservoiren **150'** entspricht der Beschreibung gemäss der ersten Ausführungsform. Bei der ersten Ausführungsform wird die in den Wasserstrom eingemischte Luft über die Öffnungen **310** in den Deckeln **300** angesaugt; bei der zweiten Ausführungsform hingegen über die Leitrohröffnungen **222'** und zusätzlich, minimal über die Luftausgleichslöcher **340'** in der Abdeckung **210'**.

Zu der vorbeschriebenen Duschbrause sind weitere konstruktive Variationen realisierbar. Hier ausdrücklich erwähnt seien noch:
- Es ist denkbar, in der Duschbrause nur ein einziges Reservoir **150** oder eventuell auch drei derartige Reservoire **150** vorzusehen, wobei die Kanal führung und die Schaltstellungen des Steuerhebels **400** entsprechend anzupassen wären.
- Anstelle von flüssigen Ingredienzen, kommt auch eine schwammige, getränkte Einlage in den Reservoiren **150** in Betracht, die von der angesaugten Luft durchdrungen wird.
- Der einteilige Reservoireinsatz **200'** könnte auch wieder mit separaten Deckeln **300** kombiniert werden.
- Die zweite Ausführungsform der Duschbrause mit zwei Reservoiren **150'** und zwei Vorratskammern **160'** lässt sich dadurch vereinfachen, dass beiden Vorratskammern **160'** nur ein gemeinsames Reservoir **150'** zugeordnet wird. In diesem Fall können der Steuerhebel **400'** sowie das Ansteuerteil **500'** entfallen. Die Absperrung des Zuflusses von Ingredienzen aus einer der Vorratskammern **160'** erfolgt mittels der zugehörigen Dosierschraube **170'**, während die andere Dosierschraube **170'** partiell oder ganz geöffnet ist. Durch entsprechende Einstellung der Dosierschrauben **170'** kann der Zufluss von Ingredienzen gänzlich unterbrochen sein, wie auch eine Mischung möglich ist.

## Patentansprüche

1. Duschbrause mit Beimischung von Ingredienzen und Luft in den Wasserstrom, wobei in der Duschbrause eine Venturidüse (180,180') angeordnet ist, und
a) direkt in der Duschbrause zumindest ein Reservoir (**150**,**150'**) zur Bevorratung einer eingefüllten Dosis an Ingredienz (**700**) konzipiert ist, dadurch gekennzeichnet, dass
b) das Reservoir (**150**,**150'**) in der Duschbrause eine mit diesem verbundene, benachbarte Vorratskammer (**160'**) besitzen kann, welche zur Speicherung der eingefüllten Dosis an Ingredienz (**700**) und Versorgung des Reservoirs (**150**,**150'**) mit Ingredienz (**700**) bestimmt ist, und
c) die Kanalführung von der Venturidüse (**180**,**180'**) zum Reservoir (**150**,**150'**) derartig gestaltet ist, dass Luft durch die Ingredienz (**700**) hindurch bzw. durch einen schwammartigen Ingredienzträger angesaugt und mit Partikeln der Ingredienz (**700**) angereichert dem Wasserstrom innerhalb der Duschbrause beigemischt wird.

2. Duschbrause nach Anspruch 1, **dadurch gekennzeichnet**, dass die Duschbrause als an einen flexiblen Wasserschlauch anschliessbare Handbrause gestaltet ist.

3. Duschbrause nach Anspruch 1 oder 2, **dadurch gekennzeichnet**, dass die Duschbrause aus einem Grundkörper (**100**,**100'**) mit einem Griffstück (**110**,**110'**), einem Zentralteil (**120**,**120'**) und einem Kopfteil (**140**,**140'**) besteht und
a) im Zentralteil (**120**,**120'**) mindestens zwei Reservoire (**150**,**150'**) vorgesehen sind, denen je eine separate Vorratskammer (**160'**) zugeordnet ist und
b) mittels eines im Zentralteil (**120**,**120'**) integrierten Ansteuerteils (**500**,**500'**) eine Kanalführung von der Venturidüse (**180**,**180'**) wahlweise zu einem der Reservoire (**150**,**150'**) oder zu keinem der Reservoire (**150**,**150'**) herstellbar ist.

4. Duschbrause nach Anspruch 1 oder 2, **dadurch gekennzeichnet**, dass die Duschbrause aus einem Grundkörper (**100**,**100'**) mit einem Griffstück (**110**,**110'**), einem Zentralteil (**120**,**120'**) und einem Kopfteil (**140**,**140'**) besteht und
a) im Zentralteil (**120**,**120'**) ein Reservoir (**150**,**150'**) vorgesehen ist, dem mindestens zwei separate Vorratskammern (**160'**) zugeordnet sind und
b) mittels im Zentralteil (**120**,**120'**) oder im Kopfteil (**140**, **140'**) angeordneter Stellmittel - hier in Form von Dosierschrauben (**170**,**170'**) - eine Kanalführung von der Venturidüse (**180**,**180'**) über das Reservoir (**150**,**150'**) wahlweise zu einer der Vorratskammern (**160'**), anteilig zu den Vorratskammern (**160'**) oder zu keiner der Vorratskammern (**160'**) herstellbar ist.

5. Duschbrause nach einem der Ansprüche 1 bis 4, dadurch gekennzeichnet, dass
a) ein Reservoir (**150**,**150'**) aus einer sacklochförmigen Bohrung im Zentralteil (**120**,**120'**) mit einem treppenförmigen Absatz (**152**,**152'**) nahe des Reservoirbodens (**151**,**151'**) und radialen, in der Nähe des Reservoirbodens (**151**,151') angeordneten Zentrierstegen (**153**) besteht und
b) in das Reservoir (**150**,**150'**) ein von einem Reservoireinsatz (**200**,**200'**) abgehendes Leitrohr (**220**,**220'**) eingeführt ist, wobei das Leitrohrende (**221**,**221'**) von den Zentrierstegen (**153**) fixiert wird und sich bis in die Nähe des Reservoirbodens (**151**,**151'**) erstreckt, wodurch zum Reservoirboden (**151**,**151'**) hin ein Strömungsspalt (S) und zur Reservoirwandung hin ein Ringspalt (R) entsteht und
c) das Reservoir (**150**,**150'**) nur über das Leitrohr (**220**, **220'**) mit der Atmosphäre verbunden ist.

6. Duschbrause nach Anspruch 5, **dadurch gekennzeichnet**, dass
a) der Reservoireinsatz (**200**) eine Abdeckung (**210**) mit einer Umrandung (**211**) und einer Durchgangsbohrung (**212**) zum Durchtritt des Zapfens (**510**) des Ansteuerteils (**500**) besitzt und
b) sich von der Abdeckung abwärts, in die Reservoire (**150**) hinein, zwei Leitrohre (**220**) erstrecken, die sich über der Abdeckung (**210**) trichterartig als Einfüllstutzen (**230**) erweitern und
c) die Einfüllstutzen (**230**) mit Deckeln (**300**) verschlossen werden, die eine Öffnung (**310**) sowie ein Einlaufrohr (**320**) aufweisen und
d) die Umrandung (**211**) dazu bestimmt ist, auf einer am Zentralteil (**120**) umlaufenden Schulter (**129**) aufzusetzen.

7. Duschbrause nach Anspruch 5, **dadurch gekennzeichnet**, dass
a) der Reservoireinsatz (**200'**) eine Abdeckung (**210'**) mit einer Umrandung (**211'**) und einer Durchgangsbohrung (**212'**) zum Durchtritt des Zapfens (**510'**) des Ansteuerteils (**500'**) besitzt und
b) sich von der Abdeckung (**210'**) abwärts, in die Reservoire (**150'**) hinein, zwei Leitrohre (**220'**) erstrecken, die in der Abdeckung (**210'**) mit je einer Leitrohräffnung (**222'**) münden und
c) sich von der Abdeckung (**210'**) abwärts, in die Vorratskammern (**160'**) hinein, zwei Einlaufrohre (**320'**) erstrecken, deren Öffnungen (**310'**) in der Abdeckung (**210'**) münden und
d) in der Abdeckung (**210'**) über jeder Vorratskammer (**160'**) ein Luftausgleichsloch (**340'**) vorgesehen ist und
e) die Umrandung (**211'**) dazu bestimmt ist, auf einer am Zentralteil (**120'**) umlaufenden Schulter (**129'**) aufzusetzen.

8. Duschbrause nach Anspruch 3, **dadurch gekennzeichnet**, dass
a) das Ansteuerteil (**500**,**500'**) in eine von der Oberseite des Zentralteils (**120**,**120'**) zugängliche Ausnehmung (**125**,**125'**) einsetzbar und darin drehbar angeordnet ist und
b) der Zapfen (**510**,**510'**) des Ansteuerteils (**500**,**500'**) die Durchgangsbohrung (**212**,**212'**) in der Abdeckung (**210**,**210'**) des Reservoireinsatzes (**200**,**200'**) durchdringt und somit auf diesen Zapfen (**510**,**510'**) ein Steuerhebel (**400**,**400'**) mit zur Kontur des Zapfens (**510**,**510'**) komplementärer Ausnehmung (**410**,**410'**) aufsetzbar ist, wobei
c) sich durch das Ansteuerteil (**500**,**500'**) ein Kanal (**550**,**550'**) erstreckt, der zur Überbrückung zwischen den im Zentralteil (**120**,**120'**) vorgesehenen Kanälen (**123**,**123'**) und (**128**,**128'**) ausrichtbar ist, wodurch alternativ kein Reservoir bzw. eines der beiden Reservoire (**150**,**150'**) ansteuerbar ist.

9. Duschbrause nach einem der Ansprüche 1 bis 8, **dadurch gekennzeichnet**, dass
a) sich durch das Griffstück (**110**) eine axiale Durchgangsbohrung (**112**) erstreckt, die nach einer Verengung (**113**) mit dem Kanal (**123**) eine zum Kopfteil (**140**) gerichtete Venturidüse (**180**) bildet und
b) die Venturidüse (**180**) in eine sich nach aussen konisch erweiternde Auslassbohrung (**141**) übergeht.

10. Duschbrause nach einem der Ansprüche 1 bis 8, **dadurch gekennzeichnet**, dass
a) sich durch das Griffstück (**110'**) eine axiale Durchgangsbohrung (**112'**) erstreckt und in Strömungsrichtung hinter einer Verengung (**113'**), vor Einmündung des Kanals (**123'**), ein Düsenelement (**190'**) eingefügt ist und
b) das Düsenelement (**190'**) zusammen mit der Einmündung des Kanals (**123'**) die Venturidüse (**180'**) bildet, wobei die Strömung schliesslich in eine sich nach aussen konisch erweiternde Auslassbohrung (**141'**) eintritt.

11. Duschbrause nach Anspruch 10, **dadurch gekennzeichnet**, dass
a) das Düsenelement (**190'**) ein halbschalenförmiges Strömungsleitelement (**192'**) beinhaltet, hinter dem in Strömungsrichtung des Wasserstroms ein Kanal (**191'**) abzweigt, welcher in den Kanal (**123'**) übergeht und
b) die rinnenförmige U-Öffnung (**193'**) des strömungsleitelements (**192'**) in der Strömungsrichtung des Wasserstromes ausgerichtet ist und
c) der Kanal (**191'**) axial in die U-Öffnung (**193'**) einmündet.

12. Duschbrause nach einem der Ansprüche 1 oder 4, **dadurch gekennzeichnet**, dass
a) vom Boden (**163'**) der Vorratskammer (**160'**) eine Abflussbohrung (**164'**) verläuft, die in eine in das Reservoir (**150'**) mündende Zuflussbohrung (**166'**) übergeht und
b) in Verlängerung der Zuflussbohrung (**166'**) eine Gewindebohrung (**167'**) vorgesehen ist, die sich nach aussen, hin zur Stirnseite des Kopfteils (**140'**), erstreckt und der Aufnahme der Dosierschraube (**170'**) dient und
c) die Dosierschraube (**170'**) von aussen für den Benutzer fassbar ist und
d) die Dosierschraube (**170'**) zuvorderst eine Kegelspitze (**172'**) besitzt, welche in einen am Eingang der Zuflussbohrung (**166'**) vorgesehenen Kegelsitz (**168'**) eindrehbar ist.

## Claims

1. Shower spray with an admixture of ingredients and air to the water stream, a venturi nozzle (180, 180') being arranged in the shower spray and
a) at least one reservoir (150, 150') being provided directly in the shower spray for the purpose of storing an amount of ingredient (700) which has been introduced,
characterized in that
b) the reservoir (150, 150') in the shower spray may have an adjacent storage and supply chamber (160') which is connected to the reservoir and is intended for storing the amount of ingredient (700) which has been introduced and for supplying the reservoir (150, 150') with ingredient (700), and
c) the series of ducts from the venturi nozzle (180, 180') to the reservoir (150, 150') is configured such that air is taken in through the ingredient (700), or through a sponge-like ingredient carrier, and, once enriched with particles of the ingredient (700), is admixed to the water stream within the shower spray.

2. Shower spray according to claim 1, characterized in that the shower spray is configured as a hand-held spray which can be connected to a flexible water hose.

3. Shower spray according to claim 1 or 2, characterized in that the shower spray comprises a basic body (100, 100') with a handle piece (110, 110'), a central part (120, 120') and a head part (140, 140') and
a) at least two reservoirs (150, 150') are provided in the central part (120, 120') and are each assigned a separate storage and supply chamber (160'), and
b) by means of an activating part (500, 500') integrated in the central part (120, 120') a duct way is switchable from the venturi nozzle (180, 180') optionally to one of the reservoirs (150, 150') or to neither of the reservoirs (150, 150').

4. Shower spray according to claim 1 or 2, characterized in that the shower spray comprises a basic body (100, 100') with a handle piece (110, 110'), a central part (120, 120') and a head part (140, 140') and
a) a reservoir (150, 150') is provided in the central part (120, 120') and is assigned at least two separate storage and supply chambers (160'), and
b) with actuating means - in this case in the form of metering screws (170, 170') - arranged in the central part (120, 120') or in the head part (140, 140') a duct way is switchable from the venturi nozzle (180, 180'), via the reservoir (150, 150'), optionally to one of the storage and supply chambers (160'), proportionately to the two storage and supply chambers (160') or to neither of the storage and supply chambers (160').

5. Shower spray according to claim 1 or 2, characterized in that
a) a reservoir (150, 150') comprises a blind-hole-like bore in the central part (120, 120') with a step-like offset section (152, 152') in the vicinity of the reservoir base (151, 151') and with radial centring webs (153) arranged in the vicinity of the reservoir base (151, 151'), and
b) a directing tube (220, 220'), which extends from a reservoir insert (200, 200'), is introduced into the reservoir (150, 150'), the directing-tube end (221, 221') being fixed by the centring webs (153) and extending into the vicinity of the reservoir base (151, 151'), this producing a flow gap (S) towards the reservoir base (151, 151') and an annular gap (R) towards the reservoir wall, and
c) the reservoir (150, 150') is connected to the atmosphere solely via the directing tube (220, 220').

6. Shower spray according to claim 5, characterized in that
a) the reservoir insert (200) has a cover (210) with a surround (211) and a through-passage bore (212) for the through-passage of the pin (510) of the activating part (500), and
b) two directing tubes (220) extend downwards from the cover, into the reservoirs (150), and widen above the cover (210), in the manner of funnels, as filler stubs (230), and
c) the filler stubs (230) are closed by caps (300) which have an opening (310) and an inlet tube (320), and
d) the surround (211) is intended to be positioned on a shoulder (129) which runs around the central part (120).

7. Shower spray according to claim 5, characterized in that
a) the reservoir insert (200') has a cover (210') with a surround (211') and a through-passage bore (212') for the through-passage of the pin (510') of the activating part (500'), and
b) two directing tubes (220') extend downwards from the cover (210'), into the reservoirs (150'), and open out in the cover (210') by way of a directing-tube opening (222') in each case, and
c) two inlet tubes (320') extend downwards from the cover (210'), into the storage and supply chambers (160'), and their openings (310') open out in the cover (210'), and
d) an air-compensation hole (340') is provided in the cover (210'), above each storage and supply chamber (160'), and
e) the surround (211') is intended to be positioned on a shoulder (129') which runs around the central part (120').

8. Shower spray according to claim 3, characterized in that
a) the activating part (500, 500') can be introduced into, and arranged rotatably in, a recess (125, 125') which is accessible from the upper side of the central part (120, 120'), and
b) the pin (510, 510') of the activating part (500, 500') passes through the through-passage bore (212, 212') in the cover (210, 210') of the reservoir insert (200, 200'), and it is thus possible for a control lever (400, 400') with a recess (410, 410') which is complementary to the contour of the pin (510, 510') to be positioned on the latter,
c) the activating part (500, 500') having a duct (550, 550') extending through it, it being possible for said duct to be aligned for the purpose of bridging the ducts (123, 123') and (128, 128') provided in the central part (120, 120'), as a result of which it is possible to activate alternatively neither of the two reservoirs or one of the two reservoirs (150, 150').

9. Shower spray according to claim 1, characterized in that
a) an axial through-passage bore (112) extends through the handle piece (110) and, downstream of a narrowed section (113), forms, together with the duct (123), a venturi nozzle (180) which is directed towards the head part (140), and
b) the venturi nozzle (180) merges into a conically outwardly widening outlet bore (141).

10. Shower spray according to claim 1, characterized in that
a) an axial through-passage bore (112') extends through the handle piece (110'), and downstream of the narrowed section (113'), as seen in the flow direction, a nozzle element (190') is introduced upstream of the opening of the duct (123'), and
b) the nozzle element (190'), together with the opening of the duct (123'), forms the venturi nozzle (180'), the flow ultimately passing into a conically outwardly widening outlet bore (141').

11. Shower spray according to claim 10, characterized in that
a) the nozzle element (190') contains a half-shell-like flow-directing element (192'), and a duct (191'), which merges into the duct (123'), branches off downstream of said flow-directing element, as seen in the flow direction of the water stream, and
b) the channel-like U-opening (193') of the flow-directing element (192') is aligned in the flow direction of the water stream, and
c) the duct (191') opens out axially into the U-opening (193').

12. Shower spray according to claim 1, characterized in that
a) a discharge bore (164') runs from the base (163') of the storage and supply chamber (160') and merges into a supply bore (166') which opens out into the reservoir (150'), and
b) provided in extension of the supply bore (166') is a threaded bore (167') which extends outwards, towards the end side of the head part (140'), and serves for receiving the metering screw (170'), and
c) the user can grasp the metering screw (170') from the outside, and
d) right at the front, the metering screw (170') has a cone point (172') which can be screwed into a cone seat (168') provided at the inlet of the supply bore (166').

## Revendications

1. Douche, dans laquelle sont mélangés des ingrédients et de l'air à l'écoulement d'eau, et dans laquelle est disposée une buse à venturi (180, 180'), et
a) au moins un réservoir (150, 150') situé directement dans la douche et conçu pour le stockage d'une dose introduite d'un ingrédient (700),
caractérisée en ce que
b) le réservoir (150, 150') situé dans la douche peut posséder une chambre voisine de réserve (160'), qui est reliée à ce réservoir et est destinée à stocker la dose d'ingrédient (700) introduite et à alimenter le réservoir (150, 150') avec l'ingrédient (700), et
c) le cheminement de canal depuis la buse à venturi (180, 180') jusqu'au réservoir (150, 150') est agencé de telle sorte que de l'air est aspiré à travers l'ingrédient (700) ou à travers un support en forme de mousse pour l'ingrédient et, en étant enrichi de particules de l'ingrédient (700), est mélangé à l'écoulement d'eau à l'intérieur de la douche.

2. Douche selon la revendication 1, caractérisée en ce que la douche est agencée sous la forme d'une douche manuelle pouvant être raccordé à un tuyau flexible d'amenée d'eau.

3. Douche selon la revendication 1 ou 2, caractérisée en ce que la douche est constituée par un corps de base (100, 100') comportant une poignée (110, 110'), une partie centrale (120, 120') et une partie de tête (140, 140') et
a) dans la partie centrale (120, 120') sont prévus au moins deux réservoirs (150, 150'), auxquels est associée respectivement une chambre de réserve séparée (160'), et
b) un cheminement de canal peut être établi depuis la buse à venturi (180, 180'), au choix, en direction de l'un des réservoirs (150, 150') ou vers aucun des réservoirs (150, 150') au moyen d'une partie de commande (500, 500') intégrée dans la partie centrale (120, 120').

4. Douche selon la revendication 1 ou 2, caractérisée en ce que la douche est constituée par un corps de base (100, 100') pourvu d'une poignée (110, 110'), d'une partie centrale (120, 120') et d'une partie de tête (140, 140') et
a) dans la partie centrale (120, 120') il est prévu un réservoir (150, 150') auquel sont associés au moins deux chambres de réserve séparées (160'), et
b) à l'aide de moyens de réglage disposés dans la partie centrale (120, 120') ou dans la partie de tête (140, 140') - ici sous la forme de vis de dosage (170, 170') - un cheminement de canal peut être établi depuis la buse à venturi (180, 180') par l'intermédiaire du réservoir (150, 150'), au choix, en direction de l'une des chambres de réserve (160'), d'une manière proportionnelle en direction des chambres de réserve (160') ou vers aucune des chambres de réserve (160').

5. Douche selon l'une des revendications 1 à 4, caractérisée en ce que
a) un réservoir (150, 150') est constitué par un perçage en forme de trou borgne situé dans la partie centrale (120, 120') et possédant une partie étagée en forme d'escalier (152, 152') à proximité du fond (151, 151') du réservoir et par des barrettes radiales de centrage (153) disposées à proximité du fond (151, 151') du réservoir, et
b) dans le réservoir (150, 150') pénètre un tube de guidage (220, 220'), qui part d'un insert de réservoir (200, 200'), l'extrémité (221, 221') du tube de guidage étant fixée par les barrettes de centrage (153) et s'étendant jusqu'à proximité du fond (151, 151') du réservoir, ce qui a pour effet qu'il existe une fente d'écoulement (S) en direction du fond (151, 151') du réservoir, et une fente annulaire (R) en direction de la paroi du réservoir, et
c) le réservoir (150, 150') est relié à l'atmosphère uniquement par l'intermédiaire du tube de guidage (220, 220').

6. Douche selon la revendication 5, caractérisée en ce que
a) l'insert de réservoir (200) comporte un revêtement (210) pourvu d'un rebord (211) et d'un perçage traversant (212) pour le passage du téton (510) de la partie de commande (500), et
b) à partir du revêtement s'étendent vers le bas, en pénétrant dans les réservoirs (150), deux tubes de guidage (220) qui s'élargissent en forme d'entonnoirs au-dessus du revêtement (210) en tant que tubulures de remplissage (230), et
c) les tubulures de remplissage (230) sont fermées par des couvercles (300), qui possèdent une ouverture (310) ainsi qu'un tube d'entrée (320), et
d) le rebord (211) est destiné à s'appuyer sur un épaulement circonférentiel (129) situé sur la partie centrale (120).

7. Douche selon la revendication 5, caractérisée en ce que
a) l'insert de réservoir (200') comporte un revêtement (210') comportant un rebord (211') et un perçage traversant (212') pour le passage du téton (510') de la partie de commande (500'), et
b) deux tubes de guidage (220'), qui pénètrent dans les réservoirs (150') et débouchent dans le revêtement (210) par respectivement une ouverture (222') de tube de guidage, s'étendent vers le bas à partir du revêtement (210'), et
c) deux tubes d'entrée (320'), dont les ouvertures (310') débouchent dans le revêtement (210'), s'étendent vers le bas à partir du revêtement (210'), en pénétrant à l'intérieur des chambres de réserve (160'), et
d) dans le revêtement (210') est prévu, au-dessus de chaque chambre de réserve (160'), un trou de compensation d'air (340'), et
e) le rebord (211') est destiné à prendre appui contre un épaulement circonférentiel (129') prévu sur la partie centrale (120').

8. Douche selon la revendication 3, caractérisée en ce que
a) la partie de commande (500, 500') est disposée de manière à pouvoir être insérée dans un évidement (125, 125') accessible à partir de la face supérieure de la partie centrale (120, 120') et à pouvoir tourner dans cet évidement, et
b) le téton (510, 510') de la partie de commande (500, 500') traverse le perçage traversant (212, 212') formé dans le revêtement (210, 210') de l'insert de réservoir (200, 200') et par conséquent un levier de commande (400, 400') possédant un évidement (410, 410') dont le profil est complémentaire de celui du téton (510, 510'), peut être emmanché sur ce téton (510, 510'),
c) la partie de commande (500, 500') étant traversée par un canal (550, 550'), qui peut être orienté pour réaliser le pontage entre les canaux (123, 123') et (128, 128'), qui sont prévus dans la partie centrale (120, 120'), ce qui a pour effet que, alternativement, aucun réservoir ne peut être commandé ou bien l'un des deux réservoirs (150, 150') peut être commandé.

9. Douche selon l'une des revendications 1 à 8, caractérisée en ce que
a) dans la poignée (110) s'étend un perçage axial traversant (112) qui, après un rétrécissement (113) pourvu du canal (123), forme une buse à venturi (180) dirigée vers la partie de tête (140), et
b) la buse à venturi (180) se prolonge par un perçage de sortie (141), qui s'élargit avec une forme conique vers l'extérieur.

10. Douche selon l'une des revendications 1 à 8, caractérisé en ce que
a) un perçage axial traversant (112') traverse la poignée préhension (110), et un élément de buse (190') est inséré en arrière d'un rétrécissement (113') dans la direction d'écoulement, avant l'embouchure du canal (123'), et
b) l'élément de buse (190') forme, conjointement avec l'embouchure du canal (123), la buse à venturi (180'), l'écoulement pénétrant finalement dans un perçage de sortie (141') qui s'élargit avec une forme conique en direction de l'extérieur.

11. Douche selon la revendication 10, caractérisée en ce que
a) l'élément de buse (190') contient un élément en forme de demi-coque (192') de guidage de l'écoulement, en arrière duquel s'étend en dérivation, dans la direction de l'écoulement d'eau, un canal (191'), qui se prolonge par le canal (123'), et
b) l'ouverture en forme de rainure en U (193') de l'élément (192') de guidage de l'écoulement est orientée dans la direction de l'écoulement d'eau, et
c) le canal (191') débouche axialement dans l'ouverture en U (193').

12. Douche selon l'une des revendications 1 ou 4, caractérisée en ce que
a) à partir du fond (163') de la chambre de réserve (160') s'étend un perçage d'évacuation (164'), qui se prolonge par un perçage d'amenée (166') qui débouche dans le réservoir (150'), et
b) dans le prolongement du perçage d'amenée (166') est prévu un perçage taraudé (167'), qui s'étend vers l'extérieur en direction de la face frontale de la partie de tête (140'), et sert à loger la vis de dosage (170'), et
c) la vis de dosage (170') peut être saisie de l'extérieur par l'utilisateur ; et
d) la vis de dosage (170') possède à son extrémité avant une pointe conique (172'), qui peut être vissée dans un siège conique (168') prévu à l'entrée du perçage d'arrivée (166').
